# EUROPÄISCHE PATENTSCHRIFT

(11) **EP 0 598 210 B1**
(45) Veröffentlichungstag und Bekanntmachung des Hinweises auf die Patenterteilung: **27.09.1995**
(21) Anmeldenummer: 93116114.5
(22) Anmeldetag: 06.10.1993
(51) Int. Cl.: B61D 27/00, F16K 17/00

(54) **Schnellschlussventil zur Anordnung an Ansaug- und Ausblasöffnungen von Belüftungsanlagen**
Fast dosing valve for mounting at inlet and outlet parts of ventilation installations
Soupape à fermeture rapide pour montage aux orifices d'entrée et de sortie d'installations de ventilation

(30) Priorität: 19.11.1992 DE 4238942
(43) Veröffentlichungstag der Anmeldung: 25.05.1994
(73) Patentinhaber: LUWA FAHRZEUGKLIMATECHNIK GmbH, D-60314 Frankfurt (DE)
(72) Erfinder: Schonks, Bernhard, D-60439 Frankfurt (DE)
(74) Vertreter: Wolf, Günter, Dipl.-Ing.

(56) Entgegenhaltungen:
- EP-A- 0 315 108
- EP-A- 0 336 909
- CH-A- 449 433
- US-A- 3 139 108

## Beschreibung

Die Erfindung betrifft ein Schnellschlußventil zur Anordnung an Ansaug- und Ausblasöffnungen von Belüftungsanlagen, insbesondere schnellfahrender Eisenbahnfahrzeuge, bestehend aus einem Rahmen mit mindestens einem Durchströmschlitz, der mit einem verstellbaren Schließelement versehen ist, das von einem luftdruckabhängig gesteuerten Verstellantrieb zum Durchströmschlitz in Schließ- und Öffnungsstellung bringbar ist.

In schnellfahrenden Eisenbahnfahrzeugen treten bei Tunnelfahrten oder auch bei Zugbegegnungen durch die relativ großen Ansaug- und Ausblasöffnungen der Belüftungsanlagen Druckwellen ins Wageninnere, die für die Fahrgäste unangenehm sind und durch schnelles Schließen dieser Öffnungen bei Auftreten einer Druckwelle auf Werte herabgesetzt werden können, die nicht mehr unangenehm empfunden werden.

Druckwellenventile der eingangs genannten und bekannten Art bspw. nach der DE-A-36 18 292 werden in der Form von Schlitzschiebern ausgeführt. Sie bestehen aus zwei äußeren Platten mit gegenüberliegenden Öffnungen und einer beweglichen mittleren Platte, ebenfalls mit Schlitzen, die durch mechanische Bewegung so verschoben wird, daß die Schlitze nicht mehr übereinstimmen.

Durch die mechanische Bewegung entsteht an den Platten Reibung und Verschleiß. Außerdem muß der Verstellantrieb die mittlere Platte zurückziehen, und/oder es muß zusätzlich zur Platte eine Rückstellfeder vorgesehen werden.

Für Luftaustrittsöffnungen von Schutzräumen ist nach der CH-A-427 514 eine Schnellschlußvorrichtung bekannt, mit der äußere Druck- oder Sogwellen abgefangen werden. Der mindestens eine Luftdurchlaßschlitz wird dabei von zwei Rahmen begrenzt, die in bezug auf ein zwischen diesen angeordnetes streifenförmiges Schließteil konkave Sitzflächen für das Schließteil aufweisen, das sich bei einer Druckwelle an das eine Sitzflächenpaar und bei einer Sogwelle an das andere Sitzflächenpaar anlegt und dabei den Luftdurchlaßschlitz schließt. Hierbei handelt es sich also gewissermaßen um ein Flatterventil, das schon aus diesem Grunde für den vorliegenden Zweck nicht geeignet ist, ganz abgesehen davon, daß dieses nicht gezielt bzw. gesteuert geöffnet und geschlossen werden kann. Gleiches gilt bei in etwa entsprechender Ausbildung für eine selbsttätige sogenannte Luftstoßsicherung nach der DE-Z.: Die Kälte und Klimatechnik 11/1986, S. 558 und 559.

Der Erfindung liegt, ausgehend von einem Schnellschlußventil der gattungsgemäßen Art die Aufgabe zugrunde, ein solches Ventil dahingehend auszubilden und zu verbessern, daß die Öffnungs- und Schließbewegungen des Schließelementes praktisch ohne Reibung erfolgen können und daß sich das Schließelement nach Wegfall der Schließbelastung selbsttätig in seine Öffnungsstellung zurückstellt.

Diese Aufgabe ist mit einem Schnellschlußventil nach der Erfindung dadurch gelöst, daß die den mindestens einen Durchströmschlitz seitlich begrenzenden Ränder in bezug auf die Anströmrichtung konvex gewölbt sind und hinter diesen Rändern das Schließelement in Form eines ebenfalls konvexen aber schwächer gewölbten Federblattes ausgebildet und angeordnet ist, das in seiner Länge mindestens der Länge der konvex gewölbten Ränder des Durchströmschlitzes entspricht und mit einem Ende am Rahmen gehalten und mit seinem anderen Endbereich am Rahmen verschieblich geführt ist.

Da das Federblatt bei gegebenem Betätigungsimpuls lediglich gegen die konvex gewölbten Ränder des Durchströmschlitzes angelegt wird und aus der angelegten Schließstellung bei Aufhebung der Schließbelastung in die Öffnungsstellung zurückschnellt und dabei nur mit seinen Enden mit dem Rahmen in Verbindung steht, ist die Reibung im Vergleich zu Schieberventilen ganz wesentlich reduziert.

Der Steuerimpuls für die Betätigung des Stellantriebes, der wie bisher ein kleiner Pneumatikzylinder sein kann oder ein elektromagnetischer Antrieb, wird ebenfalls wie bisher durch einen Druckwellensensor geliefert, der bspw. ein sogenannter Druckwellenvetilator sein kann und der, da bekannt, hier keiner näheren Erläuterung bedarf.

Vorteilhafte weitere Ausgestaltungen bestehen in Folgendem:
Der verschieblich am Rahmen geführte Endbereich des Federblattes ist mit dem Verstellantrieb verbunden. Dies ist günstiger als den Verstellantrieb etwa mittig am Federblatt anzukoppeln, was grundsätzlich auch möglich wäre.

Die konvex gewölbten Ränder sind als Ränder von im Rahmen angeordneten Stegen ausgebildet, wobei die Stege Flankenschenkel von im Rahmen angeordneten M-Profilen bilden. Dies ist nicht nur abströmgünstig, sondern nimmt auch Rücksicht darauf, daß derartige Schnellschlußventile in der Regel nebeneinander mehrere Durchströmschlitze aufweisen.

Ferner ist am Rahmen im Bereich des in Öffnungsstellung oben stehenden Federblattes ein sich zu diesem quer erstreckenden Stellelement mit einem Ende fest angeordnet, das mit dem Federblatt in Wirkverbindung und mit seinem anderen freien Ende mit dem Stellantrieb gekoppelt ist. Dies sorgt nicht nur für eine günstige Anlenkung des Stellantriebes zum Federblatt, sondern mit diesem noch näher zu erläuternden Stellelement können alle zu einer ganzen Durchströmschlitzreihe gehörenden Federblätter erfaßt werden, was bedeutet, daß für alle Federblätter nur ein Stellantrieb erforderlich ist.

Das erfindungsgemäße Schnellschlußventil wird nachfolgend anhand der zeichnerischen Darstellung eines Ausführungsbeispieles näher erläutert, das nebeneinander mehrere Durchströmschlitze aufweist.

Es zeigt schematisch
- Fig. 1: einen Schnitt durch das Schnellschlußventil längs Linie I-I in Fig. 2;
- Fig. 2: einen Schnitt durch das Schnellschlußventil längs Linie II-II in Fig. 1 und
- Fig. 3: eine vereinfachte und perspektivische Darstellung des Schnellschlußventiles.

Das Schnellschlußventil besteht grundsätzlich aus einem Rahmen 1 mit mindestens einem Durchströmschlitz 2, der mit einem verstellbaren Schließelement 3 versehen ist, das von einem luftdruckabhängig gesteuerten Verstellantrieb 4 zum Durchströmschlitz 2 in Schließ- und Öffnungsstellung bringbar ist. Wesentlich für ein solches Schnellverschlußventil ist nun, daß die den mindestens einen Durchströmschlitz 2 (dargestellt sind mehrere) seitlich begrenzenden und die Ventilsitze für das jeweilige Federblatt 3' bildenden Ränder 5 in bezug auf die Anströmrichtung konvex gewölbt sind und hinter diesen Rändern 5 das Schließelement 3 in Form eines ebenfalls konvexen, aber schwächer gewölbten Federblattes 3' ausgebildet und angeordnet ist, das in seiner Länge L mindestens der Länge der konvex gewölbten Ränder 5 des Durchströmschlitzes 2 entspricht und mit einem Ende 6 am Rahmen 1 gehalten und mit seinem anderen Endbereich 7 am Rahmen 1 verschieblich geführt ist.

Wie aus Fig. 2 ersichtlich, ist der verschieblich am Rahmen 1 geführte Endbereich 7 des Federblattes 3' mit dem Verstellantrieb 4 verbunden, und zwar beim dargestellten Ausführungsbeispiel derart, daß am Rahmen 1 im Bereich des in Öffnungsstellung überstehenden Federblattes 3' ein sich zu diesem quer erstreckenden Stellelement 10 mit einem Ende 11 fest angeordnet ist, das mit dem Federblatt 3' in Wirkverbindung und mit seinem anderen freien Ende 11 mit dem Stellantrieb 4 gekoppelt ist. Abgesehen davon, daß eine solche Ausbildung für jedes vorhandene Federblatt 3' vorgesehen werden könnte, ist es aber auch möglich, mit dem Stellelement 10 alle Federblätter 3' zu erfassen und am Stellelement 10, wie in Fig. 2 dargestellt, nur einen Verstellantrieb 4 anzulenken. Im übrigen ergibt sich durch diese Ausgestaltung eine auch räumlich vorteilhafte Zuordnung des bzw. der Verstellantriebe 4 wie dargestellt vertikal und im Strömungsschatten hinter dem bzw. den Federblättern 3'.

Wie insbesondere aus Fig. 3 deutlich wird, sind beim Ausführungsbeispiel die konvex gewölbten Ränder 5 als Ränder von im Rahmen angeordneten Stegen 8 ausgebildet, die Flankenschenkel 8' von im Rahmen angeordneten M-Profilen 9 bilden. Zwei benachbarte M-Profile 9 begrenzen also mit ihren Flankenschenkeln 8' jeweils einen Durchströmschlitz 2. Wie die Strömungspfeile insbesondere in Fig. 1 erkennen lassen, ergeben sich dadurch günstige und weitgehend verwirbelungsfreie Verhältnisse für die abströmende Luft bei geöffnetem Ventil. In Anströmrichtung sind, wie in Fig. 1 dargestellt, vor den Durchströmschlitzen 2 Strömungsleitelemente 13 angeordnet, die in geeigneter Weise ebenfalls am Rahmen 1 befestigt werden. Diese Strömungsleitelemente 13 können dabei auch als schneeabweisende Luftgitter ausgebildet sein.

Wie aus Fig. 2 ersichtlich, ist das eine Ende 6 des Federblattes 3' durch bspw. Einfalzung fest im Rahmen 1 eingebunden. Für die Führung des überstehenden Endbereiches 7 sind insbesondere bei einer Kopplung mit dem Stellelement 10 noch nicht einmal besondere Ausgestaltungen des Rahmens 1 in diesem Bereich erforderlich, da sich dort die Federblätter 3' einfach anlegen. Die schwach konvexe Formgebung der Federblätter 3' hat insofern Bedeutung, als damit bei Belastung die Verstellrichtung gegen die Ränder 5 sichergestellt ist. Insofern wären auch ebene Federblätter möglich, dabei müßte aber durch Zusatzmaßnahmen dafür gesorgt werden, daß sich solche Federblätter bei Belastung nur zu den Rändern 5 hin ausbiegen und an diese anlegen können.

## Patentansprüche

1. Schnellschlußventil zur Anordnung an Ansaug- und Ausblasöffnungen von Belüftungsanlagen, insbesondere schnellfahrender Eisenbahnfahrzeuge, bestehend aus einem Rahmen (1) mit mindestens einem Durchströmschlitz (2), der mit einem verstellbaren Schließelement (3) versehen ist, das von einem luftdruckabhängig gesteuerten Verstellantrieb (4) zum Durchströmschlitz (2) in Schließ- und Öffnungsstellung bringbar ist,
**dadurch gekennzeichnet,**
daß die den mindestens einen Durchströmschlitz (2) seitlich begrenzenden Ränder (5) in bezug auf die Anströmrichtung konvex gewölbt sind und hinter diesen Rändern (5) das Schließelement (3) in Form eines ebenfalls konvexen, aber schwächer gewölbten Federblattes (3') ausgebildet und angeordnet ist, das in seiner Länge (L) mindestens der Länge der konvex gewölbten Ränder (5) des Durchströmschlitzes (2) entspricht und mit einem Ende (6) am Rahmen (1) gehalten und mit seinem anderen Endbereich (7) am Rahmen (1) verschieblich geführt ist.

2. Ventil nach Anspruch 1,
**dadurch gekennzeichnet,**
daß der verschieblich am Rahmen (1) geführte Endbereich (7) des Federblattes (3') mit dem Verstellantrieb (4) verbunden ist.

3. Ventil nach Anspruch 1 oder 2,
**dadurch gekennzeichnet,**
daß die konvex gewölbten Ränder (5) Ränder von im Rahmen (1) angeordneten Stegen (8) sind.

4. Ventil nach Anspruch 3,
**dadurch gekennzeichnet,**
daß die Stege (8) als Flankenschenkel (8') von im Rahmen (1) angeordneten M-Profilen (9) ausgebildet sind.

5. Ventil nach einem der Ansprüche 1 bis 4,
**dadurch gekennzeichnet,**
daß am Rahmen (1) im Bereich des in Öffnungsstellung überstehenden Federblattes (3') ein sich zu diesem quer erstreckenden Stellelement (10) mit einem Ende (11) fest angeordnet ist, das mit dem Federblatt (3') in Wirkverbindung und mit seinem anderen freien Ende (11) mit dem Stellantrieb (4) gekoppelt ist.

6. Ventil nach einem der Ansprüche 1 bis 5,
**dadurch gekennzeichnet,**
daß in Distanz und in Anströmrichtung vor dem mindestens einen Durchströmschlitz (2) ein Strömungsleitelement (13) angeordnet ist.

## Claims

1. A quick-acting valve for installation on intake and exhaust openings of ventilation systems, in particular, of rapid railway vehicles, comprising a frame (1) provided with at least one passage slot (2) furnished with an adjustable closure element (3) which relative to the passage slot (2) can be placed into closing and opening positions by a servo drive (4) controlled in response to air pressure,
**characterized in**
that the edges (5) laterally confining at least one passage slot (2) relative to the in-flow direction are of a convex curvature and that arranged behind the said edges (5) is the closure element (3) designed in the form of an equally convex yet less curved spring leaf (3') the length (L) of which corresponds at least to the length of the convex-curved edges (5) of the passage slot (2) and which with one end (6) thereof is held on the frame (1) and with the other end region (7) thereof is displaceably guided on the frame (1).

2. A valve according to claim 1,
**characterized in**
that the end region (7) of the spring leaf (3') displaceably guided on frame (1) is connected to the servo drive (4).

3. A valve according to claims 1 or 2,
**chacterized in**
that the convex-curved edges (5) are edges of bridges (8) arranged within the frame (1).

4. A valve according to claim 3,
**characterized in**
that the bridges (8) are formed as flank legs (8') of M-profiles (9) arranged within the frame (1).

5. A valve according to any one of claims 1 to 4,
**characterized in**
that a control element (10) extending in a direction transverse of the spring leaf (3') with one end (11) is firmly arranged on the frame (1) in the area of the spring leaf (3') protruding in the opening position, with the said end (11) cooperating with the spring leaf (3') and with the other free end (11) thereof being coupled to the servo drive (4).

6. A valve according to any one of claims 1 to 5,
**characterized in**
that a flow conducting element (13) is arranged before at least one passage slot (2) at distance therefrom and in the in-flow direction thereof.

## Revendications

1. Soupape à fermeture rapide pour montage aux orifices d'entrée et de sortie d'installations de ventilation, en particulier de véhicules ferroviaires à grande vitesse, comprenant un châssis (1) pourvu d'au moins une fente de passage (2) associée à un élément de fermeture mobile (3) qui peut être amené en position fermée et ouverte par rapport à la fente de passage (2) par un dispositif de commande de déplacement (4) commandé en fonction de la pression de l'air, caractérisée en ce que les bords (5) délimitant latéralement la fente de passage (2), au nombre d'au moins une, présentent une courbure convexe par rapport à la direction d'arrivée d'air et, derrière ces bords (5), est disposé l'élément de fermeture (3) conçu en forme de lame de ressort (3') elle aussi convexe, mais à courbure moins prononcée, dont la longueur (L) correspond au moins à celle des bords à courbure convexe (5) de la fente de passage (2) et dont l'une des extrémités (6) est fixée au châssis (1) et l'autre zone extrême (7) est guidée de manière coulissante contre le châssis (1).

2. Soupape selon la revendication 1, caractérisée en ce que la zone extrême (7) de la lame de ressort (3') guidée de manière coulissante contre le châssis (1) est reliée au dispositif de commande de déplacement (4).

3. Soupape selon la revendication 1 ou 2, caractérisée en ce que les bords à courbure convexe (5) sont les bords de barrettes (8) disposées dans le châssis (1).

4. Soupape selon la revendication 3, caractérisée en ce que les barrettes (8) forment les branches latérales (8') de profils (9) en M disposés dans le châssis (1).

5. Soupape selon l'une des revendications 1 à 4, caractérisée en ce que, sur le châssis (1), dans la zone de la lame de ressort (3') qui dépasse vers le haut en position ouverte, un élément de positionnement (10) s'étendant transversalement à ladite lame de ressort est solidarisé à celle-ci par l'une de ses extrémités (11), crée une liaison active avec la lame de ressort (3') et est relié par son autre extrémité libre (11) au dispositif de positionnement (4).

6. Soupape selon l'une des revendications 1 à 5, caractérisée en ce qu'un élément d'orientation d'écoulement (13) est disposé, à distance et dans la direction d'arrivée d'air, devant la fente de passage (2), au nombre d'au moins une.
